# FASCICULE DE BREVET EUROPEEN

(11) **EP 0 106 742 B1**
(45) Date de publication et mention de la délivrance du brevet: **09.07.1986**
(21) Numéro de dépôt: 83401857.4
(22) Date de dépôt: 23.09.1983
(51) Int. Cl.: B65H 35/00, A47K 10/34

(54) **Dévidoir de bandes continues à couper**
Ausgabevorrichtung für abzutrennende Streifen
Device for dispensing and severing a continuous web

(30) Priorité: 13.10.1982 FR 8217420; 21.01.1983 FR 8301050
(43) Date de publication de la demande: 25.04.1984
(73) Titulaire: BAREGE, Jacqueline, F-31120 Portet-sur-Garonne (FR)
(72) Inventeur: BAREGE, Jacqueline, F-31120 Portet-sur-Garonne (FR)
(74) Mandataire: Barre, Philippe

## Description

L'invention concerne un dévidoir de bandes continues à couper, appelé à permettre la distribution de longueurs désirées de bande selon le préambule de la revendication 1 (connu du brevet US-A-3 040 943). Elle s'applique en particulier pour la distribution de bandes de papier, tel que papier hygiénique, papier essuie-main etc.

On connaît des dévidoirs de bande comprenant un boîtier dans lequel est logée la bande, une ouverture pour la sortie de celle-ci et un organe tranchant qui permet de couper la bande après traction de la longueur désirée ; la coupure de la bande s'effectue en appliquant celle-ci contre l'organe tranchant et en exerçant sur ladite bande une brusque traction appropriée.

Pour que la coupure soit nette, il est essentiel que la brusque traction exercée sur la bande n'engendre pas de glissement de celle-ci le long de l'organe tranchant. Ainsi, le brevet GB-A-1 516 097 et le brevet US-A-3 040 943 prévoient une aile de coupe mobile qui provoque le blocage de la bande lorsqu'on opère la brusque traction de rupture sur celle-ci. Toutefois, l'aile de coupe mobile possède des moyens tranchants situés en saillie par rapport au dévidoir, qui s'avèrent en pratique dangereux pour les utilisateurs, notamment pour les enfants (lesquels peuvent être blessés au visage ou aux yeux compte-tenu de la hauteur habituelle à laquelle se trouve l'ouverture des dévidoirs).

En outre, il est utile que la bande soit freinée, de façon douce, au cours de la distribution lorsque l'utilisateur exerce une traction modérée sur celle-ci ; ce freinage doux a pour but d'éviter que des longueurs de bande plus importantes que nécessaire soient distribuées par inertie. C'est ainsi que le brevet US-A-3 040 943 déjà évoqué décrit un dispositif indépendant qui assure cette action de freinage. Ce dispositif est totalement indépendant de celui qui assure le blocage de la bande lors de la coupe, car les deux effets à obtenir sont totalement distincts et même opposés, l'un tendant à provoquer un blocage net de la bande en cours de coupure sans risque de glissement de celle-ci, de façon à autoriser une coupure nette et franche, l'autre tendant à opérer une action douce de freinage sur la bande en cours de traction sans risque de blocage, de façon à permettre une distribution correcte de celle-ci sans gaspillage ni déchirement.

Par ailleurs, dans les dispositifs connus visant la distribution de bandes continues à couper, les bandes sont stockées dans les dévidoirs sous forme de rouleaux ; ce type de conditionnement limite considérablement la capacité qu'il est possible d'emmagasiner dans un dévidoir : en effet, dans un rouleau cylindrique, deux des trois dimensions sont obligatoirement égales et l'utilisation de très gros rouleaux imposerait des dévidoirs dont l'encombrement (important le long de deux dimensions) serait incompatible avec une mise en place dans les pièces sanitaires habituelles.

La présente invention se propose de fournir une solution perfectionnée au problème de la distribution de bandes continues à couper.

Un objectif essentiel de l'invention est en particulier de fournir un dévidoir de structure simple, et donc peu coûteux, qui soit apte à engendrer une distribution régulière, sans gaspillage ni déchirement accidentel, permette une coupe nette et franche de la bande aux longueurs désirées, et ne suscite aucun danger pour l'utilisateur.

-A cet effet, l'invention vise notamment, dans un but de simplification, à assurer avec un même organe l'effet de freinage doux sans blocage lors de la distribution, et l'effet de blocage net sans glissement lors de la coupe.

Un autre objectif de l'invention est de fournir un dévidoir bénéficiant, à la fois, d'un encombrement compatible avec une mise en place dans des pièces sanitaires, notamment de lieux publics, et d'une capacité considérablement accrue par rapport aux dévidoirs connus.

Un autre objectif est d'obtenir, après chaque coupure de la bande, une longueur de dépassement constante, facilitant ensuite la saisie de la bande lors de l'opération suivante de distribution et évitant les désamorçages de celle-ci.

Un autre objectif est d'assurer une meilleure protection hygiénique de la bande à l'intérieur du dévidoir, en réduisant les risques de souillures de celle-ci par contact externe.

Un autre objectif est de fournir un dévidoir se prêtant à des chargements faciles, tout en possédant un caractère inviolable à l'égard des personnes non habilitées.

Le dévidoir de bandes continues à couper visé par l'invention est du type comprenant :
un boîtier adapté pour contenir une bande,
une ouverture de passage de l'extrémité de ladite bande,
une paroi de guidage, située au voisinage de l'ouverture et présentant une zone interne s'étendant vers l'intérieur du boîtier et un seuil à la sortie de celui-ci en bordure de l'ouverture,
une aile de coupe, portant des moyens tranchants et articulée au voisinage de l'ouverture autour d'un axe agencé pour lui permettre de pivoter entre une position naturelle de repos où elle se trouve située au voisinage du plan de ladite ouverture, et une position de coupe où ses moyens tranchants viennent se situer en saillie en regard dudit plan de l'ouverture.

Conformément à la présente invention, le dévidoir est caractérisé par la combinaison des caractéristiques suivantes :
une première aile auxiliaire est articulée autour d'un axe,
cette première aile auxiliaire comprend une portion de recouvrement s'étendant vers l'intérieur du boîtier au contact de la zone interne de la paroi de guidage, en vue de délimiter un chemin de passage pour la bande,
cette première aile auxiliaire comprend une portion de butée, agencée de sorte que, en position de coupe, l'aile de coupe vienne en butée et en pression contre ladite portion de butée,
ladite première aile auxiliaire est adaptée de sorte que, dans la position naturelle de repos de l'aile de coupe, sa portion de recouvrement vienne en appui contre la paroi de guidage pour assurer un effet de freinage de la bande dans le chemin de passage, et que, dans la position de coupe de ladite aile de coupe, ladite aile auxiliaire soit soumise, par l'effet de la pression exercée sur sa portion de butée, à un moment assurant un pincement et un blocage de la bande par sa portion de recouvrement à l'intérieur du chemin de passage,
une seconde aile auxiliaire est articulée autour d'un axe,
cette seconde aile auxiliaire est articulée autour d'un axe décalé par rapport à celui de l'aile de coupe, de façon à pouvoir pivoter entre deux positions : une position naturelle de repos correspondant à la position naturelle de repos de l'aile de coupe, dans laquelle cette aile auxiliaire passe à proximité du seuil de la paroi de guidage et sert d'appui à l'aile de coupe, et une position escamotée correspondant à la position de coupe de l'aile de coupe, dans laquelle ladite aile auxiliaire se trouve située en retrait par rapport à ladite aile de coupe et à ses moyens tranchants.

Ainsi, le dispositif de l'invention possède trois ailes mobiles agencées pour remplir les fonctions respectives suivantes :
L'aile de coupe possède une double fonction :
   en premier lieu, la fonction traditionnelle d'assurer la coupe en fin de course de son pivotement,
   ensuite, une fonction nouvelle consistant à , transmettre à la première aile auxiliaire l'effort de rupture qui lui est communiqué par la bande.

La première aile auxiliaire possède la triple fonction :
d'assurer un freinage doux de la bande en cours de distribution,
de servir de butée à l'aile de coupe à la fin de son pivotement vers la position de coupe,
d'assurer un blocage de la bande lorsque l'effort de rupture lui est transmis.

Enfin, la seconde aile auxiliaire possède la double fonction :
de servir d'appui et de protection à l'aile de coupe en position de repos,
de permettre aux moyens tranchants de prendre une position active saillante au cours du mouvement de l'aile de coupe vers la position de coupe.

Le montage de ces ailes avec leurs agencements confère au dispositif une structure mécanique très simple, il est à noter que les effets opposés de freinage doux et de blocage net sont produits par le même organe (première aile auxiliaire dont le blocage est asservi à la position de l'aile de coupe).

De façon connue en soi, l'aile de coupe peut être sensiblement plane, ses moyens tranchants étant constitués par une découpe en dents de scie ménagée sur son bord extrême (opposé à son articulation) ; la seconde aile auxiliaire possède alors un retour agencé pour se disposer dans un plan coïncidant sensiblement avec le plan de l'aile de coupe dans la position naturelle de repos desdites ailes.

Dans cette position de repos, le bord tranchant de l'aile de coupe est ainsi accolé contre ce retour, sans débordement par rapport à celui-ci, et se trouve dans un état totalement inoffensif.

En outre, dans un mode de réalisation préféré, l'ouverture de passage du boîtier est située dans un plan sensiblement vertical pour la position d'utilisation normale du dévidoir. (Par convention, tous les qualificatifs de position ou d'orientation indiqués dans la présente demande se réfèrent _à la position d'utilisation normale du dévidoir). Les divers organes du dévidoir présentent dans ce mode de réalisation les agencements suivants :
la paroi de guidage est sensiblement horizontale, son seuil étant proche du bord inférieur de l'ouverture,
la seconde aile auxiliaire est articulée au-dessus et au voisinage de la paroi de guidage, à l'arrière du seuil et est agencée pour venir, en position naturelle de repos, en appui sur le seuil par l'effet de son poids,
l'aile de coupe est articulée au voisinage et au-dessous du bord supérieur de l'ouverture et est agencée pour venir en position naturelle de repos, en appui contre la seconde aile auxiliaire par l'effet de son poids,
la première aile auxiliaire est articulée autour d'un axe commun avec celui de la seconde aile auxiliaire et possède une portion ascendante de jonction entre sa portion de recouvrement et sa portion de butée, ladite portion ascendante étant située à l'arrière de l'aile de coupe et reliée à la portion de butée au-dessus et à l'arrière de l'axe d'articulation de l'aile de coupe, ladite portion de butée formant en direction de l'ouverture une avancée située au-dessus de l'aile de coupe.

De plus, la portion de recouvrement de la première aile auxiliaire peut avantageusement posséder, à l'opposé de l'ouverture, un prolongement lesté s'écartant de ladite paroi de guidage ; le lest est ajusté pour obtenir une pression adaptée de la portion de recouvrement contre la paroi de guidage afin d'assurer sur la-bande un freinage doux d'intensité appropriée.

Ce mode de réalisation est avantageux par sa simplicité, du fait que les positions de repos ou de freinage doux des ailes sont obtenues par l'effet naturel de leur poids sans moyen de rappel surajouté.

Par ailleurs, selon une autre caractéristique de l'invention, le boîtier est adapté pour former, au-dessous de la paroi de guidage, un magasin apte à contenir une bande à l'état replié en accordéon.

Il peut ainsi avantageusement présenter la forme générale d'un parallélépipède rectangle allongé s'étendant verticalement, l'ouverture de passage ayant la forme d'une fente rectangulaire s'étendant au voisinage de l'extrémité supérieure du boîtier sur toute la largeur d'une face de celui-ci.

La section transversale d'un tel dévidoir peut ainsi posséder des dimensions relativement faibles : sa largeur est légèrement supérieure à celle de la bande continue (en particulier approximativement comprise entre 8 et 30 cm selon l'application) et sa profondeur qui correspond à la distance séparant les plis de la bande, peut être ajustée, de façon souple, en fonction de l'application de sorte que le boîtier forme une saillie acceptable par rapport au support contre lequel il est adossé (en particulier la profondeur peut être approximativement comprise entre 6 et 20 cm) ; la capacité du dévidoir peut aisément présenter des valeurs très importantes, simplement en prévoyant une hauteur appropriée de celui-ci. Cette hauteur peut facilement aller jusqu'à 1,5 mètre sans soulever de difficultés pratiques de mise en place, en raison de la forme allongée, étroite et peu profonde du dévidoir, qui permet en pratique de loger très commodément celui-ci dans les sanitaires de lieux accessibles au public (cinémas, restaurants, gares, aéroports, établissements hospitaliers, collectivités publiques ou privées).

Il est ainsi possible de stocker dans le dévidoir des longueurs de bandes considérables (aisément jusqu'à 800 à 1 000 m), ceci étant totalement inenvisageable avec les dévidoirs à rouleaux classiques (qui présenteraient des diamètres totalement redhibitoires). A titre indicatif, les plus grands dévidoirs à rouleaux pour sanitaire peuvent stocker entre 130 et 140 m de bandes de papier pour essuie-main.

Cette considérable augmentation des capacités possibles est un avantage essentiel en pratique, car elle entraîne une réduction de la fréquence des chargements et une réduction du coût de l'unité de longueur de bande (en raison d'un conditionnement par quantités plus importantes). De plus, les bandes qui se présentent sous la forme de parallélépipèdes rectangles sont plus faciles à stocker que des rouleaux cylindriques qui entraînent des pertes de place.

D'autres caractéristiques, buts et avantages de l'invention se dégageront de la description qui suit en regard des dessins annexés, lesquels en présentent à titre d'exemple un mode de réalisation ; sur ces dessins :
la figure 1 est une vue en perspective avec arraché partiel d'un dévidoir conforme à l'invention, en position ouverte,
la figure 2 en est une coupe partielle par un plan vertical axial, le dévidoir étant supposé en position fermée, non chargé, avec schématisation en traits discontinus du passage de la bande en partie haute,
la figure 3 est une coupe par le même plan montrant le dévidoir chargé,
la figure 4 est une vue schématique en perspective d'une bande continue destinée à approvisionner le dévidoir,
la figure 5 est une vue de détail de cette bande,

enfin, les figures 6a, 6b, 6c et 6d sont des schémas illustrant le fonctionnement du dévidoir.

Le dévidoir représenté à titre d'exemple aux figures 1, 2 et 3 est un dévidoir de grande capacité destiné à la distribution de longueurs de papier servant d'essuie-main ; il peut être utilisé dans tout local sanitaire (public ou privé) appelé à être fréquenté par un certain nombre de personnes.

Ce dévidoir comprend un boîtier 1 ayant la forme générale d'un parallélépipède rectangle allongé, s'étendant verticalement et de hauteur totale - H - d'environ 85 cm, de largeur - 1 - d'environ 25 cm et de profondeur - p - d'environ 11 cm.

Ce boîtier comprend en partie haute des moyens 2 de distribution de bande qui seront décrits plus loin ; au-dessous de ces moyens 2, le boîtier forme un magasin 3 adapté pour contenir une bande de papier 4 dont la largeur - l' - est légèrement inférieure à celle du dévidoir (de l'ordre de 24 cm) et qui est repliée en accordéon avec des plis distants d'une distance - e - légèrement inférieure à la profondeur - p - du dévidoir (de l'ordre de 10 cm).

Le magasin du dévidoir présente en exemple une hauteur d'environ 70 cm, ce qui permet d'y loger une bande repliée en accordéon, d'une longueur totale d'environ 600 m.

Le boîtier 1 est formé de deux parties qui sont articulées l'une sur l'autre en partie basse : un caisson 5 de section transversale en forme de U et une plaque arrière 6 adaptée pour être fixée contre un support, par exemple une paroi murale. (Pour simplifier la description, on adoptera par la suite comme sens avant arrière le sens allant du caisson 5 vers la plaque 6).

La plaque arrière 6 comporte le long de ses arêtes longitudinales verticales des rebords tels que 6a, que vient chevaucher le caisson 5 en position de fermeture.

En outre, en partie haute, cette plaque arrière est dotée, de part et d'autre, de flasques latéraux tels que 6b qui sont fixés par rivetage sur les retours 6a. Ces flasques qui viennent se loger au voisinage des parois latérales du caisson lorsque celui-ci est fermé, maintiennent les organes essentiels des moyens de distribution 2, comme on le verra plus loin.

De plus, en partie basse, la plaque arrière 6 est dotée d'un retour 6c qui soutient la bande 4 disposée dans le magasin, et de deux flasques latéraux inférieurs 6d, fixés de part et d'autre sur ledit retour 6c et sur les rebords 6a.

Le caisson 5 est constitué par une paroi frontale 5a, deux parois latérales 5b, 5c et une paroi supérieure 5d qui le ferme en partie haute. La paroi frontale comporte en partie basse une fenêtre 14 en matériau transparent, qui permet au préposé de savoir immédiatement si le dévidoir doit être rechargé ou non.

Le caisson est articulé en partie basse par un axe 7 sur les flasques 6d de façon à pouvoir pivoter vers l'avant, comme l'illustre la figure 1. Une tige 8 relie ses parois latérales 5b et 5c et traverse des lumières (9) en forme de boutonnières circulaires ménagées dans les flasques. Ces lumières 9 et la tige 8 font fonction de moyens d'arrêt angulaire limitant le pivotement du caisson 5 par rapport à la plaque arrière. Les lumières 9 ont une longueur adaptée pour permettre un pivotement du caisson d'un angle de l'ordre de 20°, ce qui permet de charger aisément le magasin 3 dans la position ouverte.

Par ailleurs, à sa partie haute, la paroi frontale 5a du caisson comporte une ouverture de passage S ayant la forme d'une fente rectangulaire s'étendant immédiatement au-dessous de la paroi supérieure 5d du boîtier, sur toute la largeur de la paroi frontale 5a. Cette fente est située dans un plan ascendant, c'est-à-dire dans un plan vertical ou incliné jusqu'à 30° environ par rapport à la verticale.

Les moyens de distribution de la bande sont décrits ci-après en supposant le boîtier fermé, de façon à permettre de préciser la position des organes par rapport à l'ouverture de passage S.

Une paroi de guidage 10 est assujettie entre les flasques 6b solidaires de la paroi arrière 6 et est associée, à l'arrière, à des moyens de guidage de la bande, constitués en l'exemple par un tube 11 fixé entre les flasques ; ce tube de guidage est agencé en regard de la plaque arrière 6 pour délimiter un espace P de cheminement de la bande entre le magasin 3 et les moyens de distribution 2.

La paroi de guidage 10 comporte une zone interne 10a sensiblement horizontale, un seuil 10b situé au voisinage de l'ouverture S à proximité du bord inférieur de celle-ci et, à l'avant, une lèvre 10c s'étendant vers le bas au-delà de ce seuil. La lèvre 10c porte une douille taraudée 22 appelée à recevoir un organe inviolable 12 de fixation de la paroi frontale 5a sur la lèvre 10c. En l'exemple, la paroi 5a comporte un trou 13 à bord fraisé, qui débouche en regard de la douille 22 ; l'organe de fixation 12 est constitué par une vis qui possède une tête tronconique, logée dans la fraisure du trou 13 ; un évidement pratiqué dans la tête de vis permet de manoeuvrer cette dernière avec une clé spéciale 15.

Entre les flasques 6b, sont articulées trois ailes ; une aile de coupe 16, une première aile auxiliaire 17 et une seconde aile auxiliaire 18 ; ces ailes s'étendent d'un flasque à l'autre, sensiblement (au jeu près) sur toute la largeur du caisson 5 et de son ouverture S, de façon à obturer cette dernière.

L'aile de coupe 16 est articulée autour d'un axe transversal X au moyen de deux tétons cylindriques qu'elle comporte de part et d'autre de son arête supérieure. (Par le terme « transversal •, on entend dans la présente demande une direction s'étendant dans le sens de la largeur - I - du caisson).

L'axe X d'articulation de l'aile de coupe 16 est situé au voisinage et au-dessous du bord supérieur de l'ouverture S, à l'opposé du seuil 10b de la paroi de guidage 10.

L'aile de coupe 16 est sensiblement plane et porte le long de son arête inférieure une découpe 16a en forme de dents de scie, destinée à jouer le rôle de moyens tranchants.

L'aile de coupe peut pivoter autour de l'axe X depuis une position naturelle de repos dans laquelle elle vient reposer contre la seconde aile auxiliaire 18 par l'effet de son poids et une position de coupe dans laquelle elle vient en appui contre la première aile auxiliaire 17. Dans la position de repos, l'aile de coupe 16 se trouve située au voisinage du plan de l'ouverture S, tandis que, dans la position de coupe, elle vient en saillie en regard et à l'extérieur de ladite ouverture.

La première aile auxiliaire 17 est articulée autour d'un axe Y qui en l'exemple est commun avec l'axe d'articulation autour duquel pivote la seconde aile auxiliaire 18. Cet axe est formé par une tige cylindrique transversale portée de part et d'autre par les flasques 6b. La première aile 17 est fixée sur cette tige au moyen de deux pattes 19, cependant que la seconde aile 18 est articulée autour de ladite tige au moyen de petites chapes latérales 20 dotées de trous appropriés.

L'axe Y d'articulation de ces ailes 17 et 18 est décalé par rapport à l'axe X et est situé au-dessus et au voisinage de la paroi de guidage 10, à l'arrière et à proximité du seuil 10b.

La première aile auxiliaire possède essentiellement trois portions : une portion de recouvrement 17a qui s'étend d'un côté de son articulation Y vers l'intérieur du boîtier au contact de la zone interne 10a, une portion de butée 17b, située de l'autre côté de l'articulation Y et qui s'étend, à l'opposé du seuil 10b, au voisinage du bord supérieur de l'ouverture S entre ce bord et l'axe X, enfin une portion ascendante 17c de jonction entre la portion 17b et la portion 17a.

La portion de butée 17b forme, en direction de l'ouverture S, une avancée située au-dessus de l'aile de coupe 16 de sorte que cette dernière vienne en appui contre celle-ci lorsqu'elle parvient en position de coupe. En l'exemple, la portion de butée 17b se prolonge par un retour 17d orienté vers le haut afin d'obturer entièrement l'ouverture S.

La portion de jonction 17c (portion ascendente) est située à l'arrière de l'aile de coupe 16 et est reliée à la portion de butée 17b par un coude situé au-dessus et à l'arrière de l'axe X.

La portion de recouvrement 17a épouse la forme de la zone interne 10a de façon à délimiter un chemin C de passage pour la bande, au niveau duquel celle-ci est freinée par la friction exercée par cette portion 17a ; cette portion 17a possède un prolongement lesté 17e qui s'écarte de la paroi 10a en vue, d'une part, de donner une forme évasée à l'entrée du chemin de passage C, d'autre part, de permettre un ajustement des forces de friction provoquées par l'appui de la portion 17a sous l'influence des forces de gravité.

Enfin, la seconde aile auxiliaire 18 présente, en section transversale, une hauteur appropriée pour venir reposer sur le seuil 10b sous l'effet de son poids (la hauteur d'une aile étant définie par la distance séparant son axe d'articulation et son bord extrême le plus éloigné) ; de plus, la hauteur de cette aile 18 est très inférieure à celle de l'aile de coupe 16.

En outre, cette aile 18 possède une portion de protection (18a) en forme d'un retour qui la prolonge vers le haut et vers l'arrière par l'entremise d'un bord coudé 18b. Ce retour présente une direction angulaire telle qu'il vienne s'accoler avec l'aile de coupe dans la position naturelle de repos, le plan dudit retour et celui de l'aile 16 coïncidant sensiblement au repos (aux épaisseurs de matière près).

De plus, l'aile de coupe 16 présente, en section transversale, une hauteur inférieure à la distance séparant, en position naturelle de repos, le bord 18b de l'aile 18 et l'axe d'articulation X de l'aile de coupe.

Ainsi, en position de repos, l'aile de coupe 16 repose contre le retour 18a de l'aile 18 sans déborder de ladite aile, ses moyens tranchants 16a étant accolés contre le retour et s'effaçant, dans un état inoffensif, contre la face supérieure de ce retour.

Par ailleurs, la figure 4 montre une bande 4 conforme à l'invention ; cette bande est formée par une longueur continue de papier (ou autre matériau à couper), qui est conditionné à l'état replié en accordéon ; comme le montre la figure 5, les différents plis sont sensiblement superposés dans deux plans parallèles, de façon à conférer à la bande la forme d'un parallélépipède rectangle. Une fois la bande chargée dans le dévidoir, ces plans viennent se situer à proximité respectivement de la plaque arrière 6 et de la paroi frontale 5a.

Un conditionnement périphérique 21, constitué en l'exemple par une enveloppe en matière synthétique souple transparente, maintient la bande en forme pendant les transports et stockages et évite son dépliage.

Lors du chargement, cette enveloppe est déchirée en partie haute, la bande est installée dans le magasin du dévidoir et son extrémité est repoussée dans le chemin de passage C (grâce à un léger pivotement de l'aile 17) jusqu'à sortir entre l'aile auxiliaire 18 et le seuil 10b. Le caisson 5 peut alors être refermé et verrouillé : le dévidoir est prêt à l'emploi.

Les figures 6a, 6b, 6c et 6d illustrent le fonctionnement de celui-ci.

La figure 6a montre les moyens de distribution au repos. La bande passe entre la seconde aile auxiliaire 18 et le seuil 10b et dépasse à l'extérieur du dévidoir. L'aile de coupe 16a repose contre le retour 18a sans risque pour les utilisateurs.

La figure 6b schématise la phase de distribution de bande : l'utilisateur exerce une traction continue modérée T sur l'extrémité de la bande ; celle-ci est freinée par la première aile auxiliaire 17 et est distribuée de façon régulière sans risque de déchirement ni de gaspillage. Selon la direction de la traction T, l'aile 18 demeure en place ou se soulève légèrement.

La figure 6c illustre une position intermédiaire des moyens de distribution lorsque l'opérateur commence à exercer une traction vers le haut sur la bande avant d'atteindre la position de coupe. L'aile 18 s'efface progressivement derrière l'aile de coupe jusqu'à ce que la bande vienne au contact des moyens tranchants 16a, lesquels viennent alors se disposer en saillie à l'avant de l'ouverture S.

Enfin, la figure 6d illustre la position de coupe : l'utilisateur exerce une brusque traction de rupture vers le haut R ; l'aile de coupe 16, en butée contre la première aile auxiliaire 17, transmet à celle-ci un moment M qui se traduit par l'apparition d'un effort de blocage B au niveau de la portion de recouvrement 17a. La bande est bloquée à ce niveau et la traction R provoque la coupure nette et franche de la bande au contact des moyens tranchants.

Il est à noter qu'une longueur de dépassement - b - est préservée à l'extrémité de la bande, cette longueur permettant une préhension facile lors de la distribution suivante. En outre, la présence des trois ailes et leur agencement écartent les risques de désamorçage de la bande, en empêchant que le papier puisse être repoussé vers l'intérieur, volontairement ou involontairement.

Le dévidoir décrit ci-dessus à titre d'exemple comporte son propre boîtier ; il est possible, en variante dans certaines applications, que le boîtier du dévidoir soit constitué par un logement ménagé dans une structure déjà existante (notamment sur les véhicules ou aéronefs).

## Revendications

1. Dévidoir de bandes continues (4) à couper, en particulier bande de papier, comprenant :
un boîtier (1) adapté pour contenir une bande,
une ouverture (S) de passage de l'extrémité de ladite bande,
une paroi de guidage (10), située au voisinage de l'ouverture (S) et présentant une zone interne (10a) s'étendant vers l'intérieur du boîtier et un seuil (10b) à la sortie de celui-ci en bordure de l'ouverture (S),
une aile de coupe (16), portant des moyens tranchants (16a) et articulée au voisinage de l'ouverture (S) autour d'un axe (X) agencé pour lui permettre de pivoter entre une position naturelle de repos où elle se trouve située au voisinage du plan de ladite ouverture et une position de coupe où ses moyens tranchants (16a) viennent se situer en saillie en regard dudit plan de l'ouverture,
ledit dévidoir de bandes étant caractérisé en ce que :
une première aile auxiliaire (17) est articulée autour d'un axe (Y)
cette première aile auxiliaire comprend une portion de recouvrement (17a) s'étendant vers l'intérieur du boîtier au contact de la zone interne (10a) de la paroi de guidage en vue de délimiter un chemin de passage (C) pour la bande,
cette première aile auxiliaire comprend une portion de butée (17b), agencée de sorte que, en position de coupe, l'aile de coupe (16) vienne en butée et en pression contre ladite portion de butée (17b),
ladite première aile auxiliaire (17) est adaptée de sorte que, dans la position naturelle de repos de l'aile de coupe (16), sa portion de recouvrement (17a) vienne en appui contre la paroi de guidage (10) pour assurer un effet de freinage de la bande dans le chemin de passage (C), et que, dans la position de coupe de ladite aile de coupe (16), ladite aile auxiliaire (17) soit soumise, par l'effet de la pression exercée sur sa portion de butée (17b), à un moment (M) assurant un pincement et un blocage de la bande par sa portion de recouvrement (17a) à l'intérieur du chemin de passage (C),
une seconde aile auxiliaire (18) est articulée autour d'un axe (Y),
cette seconde aile auxiliaire (18) est articulée autour d'un axe (Y) décalé par rapport à celui de l'aile de coupe (16), de façon à pouvoir pivoter entre deux positions : une position naturelle de repos correspondant à la position naturelle de repos de l'aile de coupe (16), dans laquelle cette aile auxiliaire (18) passe à proximité du seuil (10b) de la paroi de guidage et sert d'appui à l'aile de coupe (16), et une position escamotée correspondant à la position de coupe de l'aile de coupe (16), dans laquelle ladite aile auxiliaire (18) se trouve située en retrait par rapport à ladite aile de coupe et à ses moyens tranchants.

2. Dévidoir de bandes selon la revendication 1, caractérisé en ce que la seconde aile auxiliaire comprend une portion (18a) de protection des moyens tranchants (16a) de l'aile de coupe, lesdits moyens tranchants (16a) venant se situer en retrait contre ladite portion de protection (18a) dans la position naturelle de repos.

3. Dévidoir de bandes selon l'une des revendications 1 ou 2, caractérisé en ce que :
l'aile de coupe (16) est articulée autour d'un axe (X) situé au voisinage d'un bord de l'ouverture (S), à l'opposé du seuil (10b) de la paroi de guidage du boîtier,
la seconde aile auxiliaire (18) est articulée autour d'un axe (Y) situé au voisinage du seuil (10b) de la paroi de guidage,
la seconde aile auxiliaire (18) présente une section transversale de hauteur inférieure à celle de la section transversale de l'aile de coupe (la hauteur d'une aile étant définie par la distance séparant son axe d'articulation et son bord extrême le plus éloigné),
l'aile de coupe (16) présente une section transversale de hauteur inférieure à la distance séparant, en position naturelle de repos, le bord coudé (18b) de la seconde aile auxiliaire et l'axe d'articulation (X) de l'aile de coupe.

4. Dévidoir de bandes selon l'une des revendications 1, 2 ou 3, caractérisé en ce que :
l'aile de coupe (16) est sensiblement plane, ses moyens tranchants (16a) étant constitués par une découpe en dents de scie ménagée sur son bord extrême,
la seconde aile auxiliaire (18) possède un retour (18a) agencé pour se disposer dans un plan coïncidant sensiblement avec le plan de l'aile de coupe (16) dans la position naturelle de repos desdites ailes.

5. Dévidoir de bandes selon l'une des revendications 1, 2, 3 ou 4, caractérisé en ce que la portion de butée (17b) de la. première aile auxiliaire s'étend au voisinage d'un bord de l'ouverture (S) à l'opposé du seuil (10b) de la paroi de guidage et forme, en direction de l'ouverture, une avancée entre, d'une part, ledit bord et, d'autre part, l'axe d'articulation (X) de l'aile de coupe.

6. Dévidoir de bandes selon les revendications 3 et 5 prises ensemble, caractérisé en ce que la première aile auxiliaire (17) est articulée autour d'un axe (Y) coïncidant avec l'axe d'articulation de la seconde aile auxiliaire (18) ou proche de ce dernier.

7. Dévidoir de bandes selon l'une des revendications 1, 2, 3, 4, 5 ou 6, dans lequel l'ouverture --de passage (S) présente une forme générale rectangulaire, caractérisé en ce que l'aile de coupe (16), la première aile auxiliaire (17) et la seconde aile auxiliaire (18) présentent sensiblement la largeur de ladite ouverture de passage, de façon à obturer celle-ci, et sont articulées autour d'axes transversaux (X, Y) s'étendant dans le sens de ladite largeur.

8. Dévidoir de bandes selon l'une des revendications 1, 2, 3, 4, 5, 6 ou 7, dans lequel l'ouverture de passage (S) est située dans un plan ascendant pour la position d'utilisation dudit dévidoir, caractérisé en ce que :
la paroi de guidage (10) est sensiblement horizontale, son seuil (10b) étant proche du bord inférieur de l'ouverture,
la seconde aile auxiliaire (18) est articulée au-dessus et au voisinage de la paroi de guidage (10), à l'arrière du seuil (10b) et est agencée pour venir, en position naturelle de repos, en appui sur le seuil (10b) par l'effet de son poids,
l'aile de coupe (16) est articulée au voisinage et au-dessous du bord supérieur de l'ouverture (S) et est agencée pour venir en position naturelle de repos, en appui contre la seconde aile auxiliaire (18) par l'effet de son poids.
la première aile auxiliaire (17) est articulée autour d'un axe (Y) commun avec celui de la seconde aile auxiliaire et possède une portion ascendante (17c) de jonction entre sa portion de recouvrement (17a) et sa portion de butée (17b), ladite portion ascendante (17c) étant située à l'arrière de l'aile de coupe (16) et reliée à la portion de butée (17b) au-dessus et à l'arrière de l'axe d'articulation (X) de l'aile de coupe, ladite portion de butée (17b) formant en direction de l'ouverture (S) une avancée située au-dessus de l'aile de coupe (16).

9. Dévidoir de bandes selon l'une des revendications 1, 2, 3, 4, 5, 6, ou 8, caractérisé en ce que la portion de recouvrement (17a) de la première aile auxiliaire présente une forme épousant la forme de la zone interne (10a) de la paroi de guidage et possède, à l'opposé de l'ouverture (S), un prolongement lesté (17e) s'écartant de ladite paroi de guidage.

10. Dévidoir de bandes selon l'une des revendications 8 ou 9, caractérisé en ce que le boîtier (1) est adapté pour former, au-dessous de la paroi de guidage (10), un magasin (3) apte à contenir une bande (4) à l'état replié en accordéon.

11. Dévidoir de bandes selon la revendication 10, caractérisé en ce que le boîtier (1) présente la forme générale d'un parallélépipède rectangle allongé s'étendant verticalement, l'ouverture de passage (S) ayant la forme d'une fente rectangulaire s'étendant au voisinage de l'extrémité supérieure du boîtier sur toute la largeur d'une face de celui-ci.

12. Dévidoir de bandes selon la revendication 11, caractérisé en ce que le boîtier (1) est composé d'une plaque arrière (6) adaptée pour être fixée contre un support, et d'un caisson (5) à section en forme de U, doté d'une paroi frontale (5a) et de deux plans latéraux (5b, 5c) aptes à venir coiffer ladite plaque arrière (6), ledit caisson (5) étant articulé en partie basse de la plaque arrière de façon à permettre d'ouvrir le boîtier par pivotement du caisson en vue du chargement, des moyens d'arrêt angulaire (8, 9) étant associés audit caisson (5) pour limiter son pivotement par rapport à la plaque arrière (6).

13. Dévidoir de bandes selon la revendication 12, caractérisé en ce que :
l'ouverture de passage (S) est ménagée sur la paroi frontale (5a) du caisson (5), en partie haute de celui-ci,
les ailes de coupe (16), première aile auxiliaire (17) et seconde aile auxiliaire (18) sont articulées sur des flasques (6b) assujettis de part et d'autre de la plaque arrière (6),
la paroi de guidage (10) est assujettie entre les flasques (6b) précités et dotée à sa partie arrière de moyens de guidage (11) de la bande, agencés en regard de la plaque arrière (6) en vue de délimiter un espace (P) de cheminement de la bande à la sortie du magasin (3).

14. Dévidoir de bandes selon l'une des revendications 12 ou 13, caractérisé en ce que la paroi de guidage (10) se prolonge, à l'avant, au-delà de son seuil (10b) par une lèvre (10c) s'étendant vers le bas et portant un organe inviolable (12) de fixation de la paroi frontale (5a) du caisson.

## Claims

1. Device for dispensing and severing a continuous web (4), particularly a paper web, comprising
a casing (1) suitable for containing a web ;
an opening (S) for the passage of the end of said web;
a guide wall (10), located near the opening (S) and possessing an inner zone (10a) which extends towards the interior of the casing and a threshold (10b) at the exit of the latter on the edge of the opening (S) ;
a cutting blade (16), carrying cutting means (16a) and articulated near the opening (S) about a shaft (X) which is designed to enable it to pivot between a natural rest position, in which it is situated near the plane of said opening, and a cutting position, in which its cutting means (16a) get into a projecting position towards said plane of the opening ;
said device for dispensing a web being characterised in that
a first auxiliary blade (17) is articulated about a shaft (Y) ;
this first auxiliary blade comprises a cover portion (17a) which extends towards the interior of the casing, in contact with the inner zone (10a) of the guide wall, so as to delimit a passageway (C) for the web ;
this first auxiliary blade comprises an abutment portion (17b) which is designed such that, in the cutting position, the cutting blade (16) is an abutment and being pressed against said abutment portion (17b) ;
said first auxiliary blade (17) is designed such that, in the natural rest position of the cutting blade (16), its cover portion (17a) leans against the guide wall (10), so as to impart a braking action to the web in the passage-way (C), and that, in the cutting position of said cutting blade (16), said auxiliary blade (17) is subjected by the action of the pressure exerted on its abutment portion (17b) to a moment (M) which brings about pinching and blocking of the web by its cover portion (17a) inside the passageway (C) ;
a second auxiliary blade (18) is articulated about a shaft (Y) ;
this second auxiliary blade (18) is articulated about a shaft (Y) which is offset against that of the cutting blade (16), so as to enable it to pivot between two positions: a natural rest position, corresponding to the natural rest position of the cutting blade (16), in which this auxiliary blade (18) gets near to the threshold (10b) of the guide wall and serves as a support for the cutting blade (16), and a concealed position, corresponding to the cutting position of the cutting blade (16), in which said auxiliary blade (18) is in the retracted position relative to said cutting blade and its cutting means.

2. Device for dispensing a web according to Claim 1, characterised in that the second auxiliary blade comprises a protective portion (18a) for the cutting means (16a) of the cutting blade, said cutting means (16a) getting into the retracted position against said protective portion (18a) in the natural rest position.

3. Device for dispensing a web according to either Claim 1 or 2, characterised in that
the cutting blade (16) is articulated about a shaft (X), located near an edge of the opening (S) opposite the threshold (10b) of the guide wall of the casing ;
the second auxiliary blade (18) is articulated about a shaft (Y), located near the threshold (10b) of the guide wall ;
the second auxiliary blade (18) possesses a cross-sectional area having a height less than that of the cross-sectional area of the cutting blade (the height of a blade being defined by the distance between its articulation shaft and its farthest removed terminal edge) ;
the cutting blade (16) possesses a cross-sectional area having a height less than the distance between the bent edge (18b) of the second auxiliary blade and the articulation shaft (X) of the cutting blade in the natural rest position.

4. Device for dispensing a web according to one of the Claims 1, 2 or 3, characterised in that
the cutting blade (16) is approximately planar, its cutting means (16a) consisting of a serrated indentation machined on its terminal edge ;
the second auxiliary blade (18) possesses a return (18a), arranged to place itself in a plane which coincides approximately with the plane of the cutting blade (16) in the natural rest position of said blades.

5. Device for dispensing a web according to one of the Claims 1, 2, 3 or 4, characterised in that the abutment portion (17b) of the first auxiliary blade extends to near an edge of the opening (S) opposite the threshold (10b) of the guide wall and forms in the direction of the opening a projection between said edge, on the one hand, and the articulation shaft (X) of the cutting blade, on the other hand.

6. Device for dispensing a web according to Claims 3 and 5 taken together, characterised in that the first auxiliary blade (17) is articulated about a shaft (Y) which coincides with the articulation shaft of the second auxiliary blade (18) or is close to the latter.

7. Device for dispensing a web according to one of the Claims 1, 2, 3, 4, 5 or 6, in which the passage opening (S) has a generally rectangular shape, characterised in that the cutting blade (16) the first auxiliary blade (17) and the second auxiliary blade (18) have approximately the width of said passage opening, so as to close the latter, and are articulated about transverse shafts (X, Y), extending in the direction of said width.

8. Device for dispensing a web according to one of the Claims 1, 2, 3, 4, 5, 6 or 7, in which the passage opening (S) is located in a rising plane for the use position of said dispensing device, characterised in that
the guide wall (10) is approximately horizontal, its threshold (10b) being close to the lower edge of the opening ;
the second auxiliary blade (18) is articulated above and near the guide wall (10) behind the threshold (10b) and is designed to support itself in the natural rest position on the threshold (10b) under the influence of its weight ;
the cutting blade (16) is articulated near and below the upper edge of the opening (S) and is designed to support itself in the natural rest position against the second auxiliary blade (18) under the influence of its weight ;
the first auxiliary blade (17) is articulated about a common shaft (Y) with that of the second auxiliary blade and possesses a rising connecting portion (17c) between its cover portion (17a) and its abutment portion (17b), said rising portion (17c) being located behind the cutting blade (16) and connected with the abutment portion (17b) above and behind the articulation shaft (X) of the cutting blade, said abutment portion (17b) forming in the direction of the opening (S) a projection, located above the cutting blade (16).

9. Device for dispensing a web according to one of the Claims 1, 2, 3, 4, 5, 6, 7 or 8, characterised in that the cover portion (17a) of the first auxiliary blade has a shape following the shape of the inner zone (10a) of the guide wall and possesses opposite the opening (S) a weighted extension (17e) which stands off from said guide wall.

10. Device for dispensing a web according to either Claim 8 or 9, characterised in that the casing (1) is made to form a store-room (3) below the guide wall (10), this store-room being suitable for containing a web (4) in the folded state.

11. Device for dispensing a web according to Claim 10, characterised in that the casing (1) has the general shape of an elongate rectangular paralleliped, extending vertically, the passage opening (S) having the shape of a rectangular slit extending near the upper end of the casing across the entire width of a face of the latter.

12. Device for dispensing a web according to Claim 11, characterised in that the casing (1) consists of a rear plate (6) designed to be fixed to a support, and of a box (5) having a U-shaped cross section and provided with a front wall (5a) and two side planes (5b, 5c) capable of brushing against said rear plate (6), said box (5) being articulated at the lower part of the rear plate, so as to make it possible to open the casing by pivoting the box for the filling operation, angular arresting means (8, 9) being associated with said ' box (5) for limiting its pivoting movement relative to the rear plate (6).

13. Device for dispensing a web according to Claim 12, characterised in that
the passage opening (S) is arranged on the front wall (5a) of the box (5) on the upper part of the latter ;
the cutting blade (16), first auxiliary blade (17) and second auxiliary blade (18) are articulated to side pieces (6b), fastened on either side of the rear plate (6) ;
the guide wall (10) is fixed between the aforementioned side pieces (6b) and provided in its rear part with guide means (11) for the web, arranged opposite the rear plate (6), so as to delimit a space (P) for the advance of the web at the exit of the store room (3).

14. Device for dispensing a web according to either Claim 12 or 13, characterised in that the guide wall (10) is extended at the front beyond its threshold (10b) in a lip (10c) which extends downwards and carries an impregnable fastening element (12) for the front wall (5a) of the box.

## Patentansprüche

1. Ausgabevorrichtung für abzutrennende Streifen (4), insbesondere Papierstreifen, umfassend
ein zum Beinhalten eines Streifens geeignetes Gehäuse (1) ;
eine Durchgangsöffnung (S) für das Ende des besagten Streifens ;
eine Führungswand (10), welche in der Nähe der Öffnung (S) liegt und einen Innenbereich (10a), der sich in das Innere des Gehäuses erstreckt, und eine Schwelle (10b) an dessen Ausgang am Rande der Öffnung (S) aufweist ;
eine Schneide (16), welche Zerschneidemittel (16a) trägt und in der Nähe der Öffnung (S) um eine Achse (X) herum angelenkt ist, welche dazu eingerichtet ist, sie sich zwischen einer natürlichen Ruhestellung, in der sie sich in der Nähe der Ebene besagter Öffnung befindet, und einer Schneidestellung drehen zu lassen, bei welcher ihre Zerschneidemittel (16a) in eine überstehende Lage gegenüber besagter Ebene der Öffnung geraten ;
wobei besagte Ausgabevorrichtung für Streifen dadurch gekennzeichnet ist, dass
eine erste Hilfsschneide (17) um eine Achse (Y) herum angelenkt ist ;
diese erste Hilfsschneide ein Abdeckteil (17a) umfasst, welches sich ins Innere des Gehäuses in Berührung mit dem Innenbereich (10a) der Führungswand erstreckt, um einen Durchgangsweg (C) für den Streifen abzugrenzen ;
diese erste Hilfsschneide ein Anschlagteil (17b) umfasst, welches so eingerichtet ist, dass in Schneidestellung die Schneide (16) zum Anschlag gerät und gegen besagtes Anschlagteil (17b) gedrückt wird ;
besagte erste Hilfsschneide (17) so konstruiert ist, dass in der natürlichen Ruhestellung der Schneide (16) ihr Abdeckteil (17a) sich an die Führungswand (10) anlehnt, um dem Streifen eine Bremswirkung auf dem Durchgangsweg (C) zuteil werden zu lassen, und dass in der Schneidestellung der besagten Schneide (16) besagte Hilfsschneide (17) durch die auf sein Anschlagteil (17b) ausgeübte Druckwirkung einem Moment (M) unterworfen wird, welches eine Klemmen und eine Sperrung des Streifens durch sein Abdeckteil (17a) innerhalb des Durchgangswegs (C) zustande bringt ;
eine zweite Hilfsschneide (18) um eine Achse (Y) herum angelenkt ist ;
diese zweite Hilfsschneide (18) um eine Achse (Y) herum angelenkt ist, welche der der Schneide (16) gegenüber derart versetzt ist, dass sie sich zwischen zwei Stellungen drehen kann : einer natürlichen Ruhestellung, welche der natürlichen Ruhestellung der Schneide (16) entspricht, in der diese Hilfsschneide (18) nahe an die Schwelle (10b) der Führungswand kommt und als Stütze für die Schneide (16) dient, und einer Verdeckungsstellung, welche der Schneidestellung der Schneide (16) entspricht, in welcher besagte Hilfsschneide (18) sich in eingezogenem Zustand besagter Schneide und ihren Zerschneidemitteln gegenüber befindet.

2. Ausgabevorrichtung für Streifen nach Anspruch 1, dadurch gekennzeichnet, dass die zweite Hilfsschneide einen Schutzteil (18a) für die Zerschneidemittel (16a) der Schneide umfasst, wobei besagte Zerschneidemittel (16a) in der natürlichen Ruhestellung in die eingezogene Lage gegen besagten Schutzteil (18a) geraten.

3. Ausgabevorrichtung für Streifen nach einem der Ansprüche 1 oder 2, dadurch gekennzeichnet, dass
die Schneide (16) um eine Achse (X) herum angelenkt ist, welche in der Nähe eines Randes der Öffnung (S) gegenüber der Schwelle (10b) der Führungswand des Gehäuses liegt ;
die zweite Hilfsschneide (18) um eine Achse (Y) herum angelenkt ist, welche in der Nähe der Schwelle (10b) der Führungswand liegt ;
die zweite Hilfsschneide (18) einen Querschnitt von geringerer Höhe als der des Querschnitts der Schneide aufweist, (wobei die Höhe einer Schneide durch den Abstand zwischen ihrer Anlenkungsachse und ihrem weitest entfernten Endrand definiert wird) ;
die Schneide (16) einen Querschnitt von geringerer Höhe als der Abstand zwischen dem Knierand (18b) der zweiten Hilfsschneide und der Anlenkungsachse (X) der Schneide in der natürlichen Ruhestellung aufweist.

4. Ausgabevorrichtung für Streifen nach einem der Ansprüche 1, 2 oder 3, dadurch gekennzeichnet, dass
die Schneide (16) ungefähr eben ist, wobei seine Zerschneidemittel (16a) aus einem auf seinem Endrand eingearbeiteten geriffelten Einschnitt bestehen ;
die zweite Hilfsschneide (18) einen Rückzug -(18a) aufweist, welcher dazu eingerichtet ist, dass er sich in eine Ebene legt, welche ungefähr mit der Ebene der Schneide (16) in der natürlichen Ruhestellung besagter Schneiden zusammenfällt.

5. Ausgabevorrichtung für Streifen nach einem der Ansprüche 1, 2, 3 oder 4, dadurch gekennzeichnet, dass das Anschlagteil (17b) der ersten Hilfsschneide sich bis nahe an einen Rand der Öffnung (S) gegenüber der Schwelle (10b) der Führungswand erstreckt und gegen die Öffnung hin einen Vorsprung zwischen besagtem Rand einerseits und der Anlenkungsachse (X) der Schneide andererseits bildet.

6. Ausgabevorrichtung für Streifen nach den Ansprüchen 3 und 5 zusammen, dadurch gekennzeichnet, dass die erste Hilfsschneide (17) um eine Achse (Y) herum angelenkt ist, welche mit der Anlenkungsachse der zweiten Hilfsschneide (18) zusammenfällt oder derselben nahe kommt.

7. Ausgabevorrichtung für Streifen nach einem der Ansprüche 1, 2, 3, 4, 5 oder 6, bei welcher die Durchgangsöffnung (S) einem im wesentlichen rechteckige Form aufweist, dadurch gekennzeichnet, dass die Schneide (16), die erste Hilfsschneide (17) und die zweite Hilfsschneide (18) ungefähr die Breite besagter Durchgangsöffnung aufweisen, sodass sie diese verschliessen, und um sich in Richtung besagter Breite erstreckenden Querachsen (X, Y) angelenkt sind.

8. Ausgabevorrichtung für Streifen nach einem der Ansprüche 1, 2, 3, 4, 5, 6 oder 7, bei welcher die Durchgangsöffnung (S) in einer für die Gebrauchslage der besagten Ausgabevorrichtung steigenden Ebene liegt, dadurch gekennzeichnet, dass
die Führungswand (10) ungefähr waagerecht ist, wobei ihre Schwelle (10b) nahe am unteren Rand der Öffnung liegt ;
die zweite Hilfsschneide (18) oberhalb und in der Nähe der Führungswand (10) hinter der Schwelle (10b) angelenkt und dazu eingerichtet ist, sich in der natürlichen Ruhestellung unter dem Einfluss ihres Gewichts an die Schwelle (10b) anzulehnen ;
die Schneide (16) in der Nähe und unterhalb des oberen Randes der Öffnung (S) angelenkt und dazu eingerichtet ist, sich in der natürlichen Ruhestellung unter dem Einfluss ihres Gewichts gegen die zweite Hilfsschneide (18) anzulehnen ;
die erste Hilfsschneide (17) um eine mit der der zweiten Hilfsschneide gemeinsamen Achse (Y) angelenkt ist und ein steigendes Verbindungsteil (17c) zwischen seinem Abdeckteil (17a) und seinem Anschlagteil (17b) besitzt, wobei besagtes steigendes Teil (17c) hinter der Schneide (16) liegt und mit dem Anschlagteil (17b) oberhalb und hinter der Anlenkungsachse (X) der Schneide verbunden ist und wobei besagtes Anschlagteil (17b) in Richtung der Öffnung (S) einen unterhalb der Schneide (16) liegenden Vorsprung bildet.

9. Ausgabevorrichtung für Streifen nach einem der Ansprüche 1, 2, 3, 4, 5, 6, 7 oder 8, dadurch gekennzeichnet, dass das Abdeckteil (17a) der ersten Hilfsschneide eine die Form des Innenbereichs (10a) der Führungswand annehmende Form aufweist und gegenüber der Öffnung (S) eine beschwerte Verlängerung (17e) besitzt, welche von besagter Führungswand absteht.

10. Ausgabevorrichtung für Streifen nach einem der Ansprüche 8 oder 9, dadurch gekennzeichnet, dass das Gehäuse (1) so konstruiert ist, dass es unterhalb der Führungswand (10) einen Vorratsraum (3) bildet, welcher befähigt ist, einen Streifen (4) in gefaltetem Zustand zu fassen.

11. Ausgabevorrichtung für Streifen nach Anspruch 10, dadurch gekennzeichnet, dass das Gehäuse (1) die allgemeine Form eines sich senkrecht erstreckenden, länglichen, rechteckigen Parallelipeds aufweist, wobei die Durchgangsöffnung (S) die Form eines rechteckigen Schlitzes aufweist, welcher sich in der Nähe des oberen Endes des Gehäuses über die gesamte Breite einer dessen Oberflächen erstreckt.

12. Ausgabevorrichtung für Streifen nach Anspruch 11, dadurch gekennzeichnet, dass das Gehäuse (1) aus einer Hinterplatte (6) besteht, welche geeignet ist, an einer Stütze befestigt zu werden, sowie aus einem einen U-förmigen Querschnitt aufweisenden Kasten (5), welcher mit einer Stirnwand (5a) und zwei Seiten-Ebenen (5b, 5c) versehen ist, welche so konstruiert sind, dass sie gegen besagte Hinterplatte (6) streichen, wobei besagter Kasten (5) am Unterteil der Hinterplatte derart angelenkt ist, dass es ermöglicht wird, das Gehäuse durch Drehen des Kastens zwecks Einfüllen zu öffnen, und wobei eckige Anhaltemittel (8, 9) besagtem Kasten (5) zugeordnet sind, um seine Verdrehung gegenüber der Hinterplatte (6) zu begrenzen.

13. Ausgabevorrichtung für Streifen nach Anspruch 12, dadurch gekennzeichnet, dass
die Durchgangsöffnung (S) auf der Stirnwand (5a) des Kastens (5) in dessen Oberteil eingearbeitet ist ;
die Schneide (16), die erste Hilfsschneide (17) und die zweite Hilfsschneide (18) an beiderseits der Hinterplatte (6) befestigten Seitenstücken (6b) angelenkt sind ;
die Führungswand (10) zwischen den vorgenannten Seitenstücken (6b) befestigt und in ihrem hinteren Teil mit Führungsmitteln (11) für den Streifen versehen ist, welche gegenüber der Hinterplatte (6) dazu vorgesehen sind, einen Laufraum (P) für den Streifen am Ausgang des Vorratsraums (3) abzugrenzen.

14. Ausgabevorrichtung nach einem der Ansprüche 12 oder 13, dadurch gekennzeichnet, dass die Führungswand (10) sich vorne über ihre Schwelle (10b) hinaus in einem Rand (10c) verlängert, welcher sich nach unten erstreckt und ein unangreifbares Befestigungsorgan (12) für die Stirnwand (5a) des Kastens trägt.
